# EUROPÄISCHE PATENTSCHRIFT

(11) **EP 0 665 153 B1**
(45) Veröffentlichungstag und Bekanntmachung des Hinweises auf die Patenterteilung: **12.03.1997**
(21) Anmeldenummer: 94119043.1
(22) Anmeldetag: 02.12.1994
(51) Int. Cl.: B61H 1/00, B61H 13/38

(54) **Anordnung zur Aufhängung und Abstützung von Klotzbremseinheiten für Schienenfahrzeuge**
Arrangement for suspension and support of tread brake units for railway vehicles
Dispositif de suspension et de support des unités de freinage à sabot pour véhicules ferroviaires

(30) Priorität: 01.02.1994 DE 4403013
(43) Veröffentlichungstag der Anmeldung: 02.08.1995
(73) Patentinhaber: Knorr-Bremse Systeme für Schienenfahrzeuge GmbH, 80809 München (DE)
(72) Erfinder: Bartlechner, Manfred, D-82234 Wessling (DE); Staltmeir, Josef, D-80807 München (DE); Kerscher, Albert, D-85386 Eching (DE)

(56) Entgegenhaltungen:
- EP-A- 0 381 956
- DE-A- 3 409 158

## Beschreibung

Die Erfingung bezieht sich auf eine Anordnung zur beweglichen Aufhängung von Klotzbremseinheiten für Lenkachsen oder im Gleisbogen radial einstellbare Radsätze von Schienenfahrzeugen am Fahrzeug- oder Drehgestellrahmen und zu deren Abstützung in Rahmenlängsrichtung.

Es ist bekannt, die Klotzbremseinheiten für quer bewegliche Radsätze von Schienenfahrzeugen mit dem oberen Ende am Fahrzeug- oder Drehgestellrahmen auf einer Stange seitlich verschiebbar zu lagern, welche sich in Rahmenquerrichtung bzw. parallel zur Radsatzachse erstreckt, und am unteren Ende durch eine in Rahmenlängsrichtung verlaufende Zugstange mit dem Fahrzeug-oder Drehgestellrahmen oder dann, wenn das zugehörige Rad zweiseitig gebremst wird und auf der der Klotzbremseinheit abgewandten Radseite ein Bremsklotzgehänge vorgesehen ist, mit dessen unterem Ende zu verbinden. Auf diese Weise können die Klotzbremseinheiten allen seitlichen Bewegungen des zugehörigen Rades folgen (DE 34 09 158 A1, Fig. 4).

Der Erfindung liegt die Aufgabe zugrunde, eine Anordnung der eingangs angegebenen Art zu schaffen, welche bei einfachem und kostengünstigem Aufbau sowie zuverlässiger Funktionsweise ein konstantes Bremsklotzspiel gewährleistet und sicherstellt, daß der Bremsklotzhalter der Klotzbremseinheit stets parallel zur Lauffläche des zugehörigen Rades ausgerichtet ist und das Rad auch in gebremstem Zustand lenkbar bleibt.

Diese Aufgabe ist durch die im kennzeichnenden Teil des Patentanspruchs 1 angegebenen Merkmale gelöst. Vorteilhafte Ausgestaltungen der erfindungsgemäßen Anordnung sind in den restlichen Patentansprüchen angegeben.

Nachstehend ist eine Ausführungsform der erfindungsgemäßen Anordnung anhand von Zeichnungen beispielsweise beschrieben. Darin zeigt:
- Fig. 1: die Seitenansicht in Richtung des Pfeils I in Fig. 2; und
- Fig. 2: die teilweise geschnittene Ansicht in Richtung des Pfeils II in Fig. 1 in anderem Maßstab.

Die Klotzbremseinheit 1 ist einem Rad 2 eines Schienenfahrzeugs zugeordnet, welches auf einer Schiene 3 rollt, einen Spurkranz 4 aufweist und zu einem Radsatz gehört, der in einem Drehgestellrahmen 5 so angeordnet ist, daß er sich beim Durchfahren eines Gleisbogens in eine Radialstellung bezüglich desselben bewegen kann.

Die Klotzbremseinheit 1 wirkt mittels eines mit Bremsklötzen 6, 7 versehenen Bremsklotzhalters 8 mit dem Rad 2 zusammen und weist zur Betätigung des Bremsklotzhalters 8 einen Bremszylinder, ein Übersetzungsgetriebe und einen Hubsteller auf, welche so funktionieren können, wie in der DE 41 17 632 A1 dargestellt und geschildert, und welche in einem Gehäuse 9 untergebracht sind. Der Bremsklotzhalter 8 ist unter Verwendung einer Hängelasche 10 und eines Parallellenkers 11 pendelnd aufgehängt, wie in der Patentanmeldung P 42 35 310.6 vom 20. Oktober 1992 vorgeschlagen.

Die Klotzbremseinheit 1 ist am oberen Ende 12 um eine zur Achse 13 des Rades 2 im wesentlichen parallele Achse 14 schwenkbar mit dem Drehgestellrahmen 5 verbunden. Weiterhin ist sie etwa in Höhe der Radachse 13 durch eine im wesentlichen senkrecht zur Radachse 13 verlaufende, seitliche Koppelstange 15 mit dem dem Rad 2 benachbarten Außenachslagergehäuse 16 verbunden.

Wie besonders deutlich aus Fig. 2 hervorgeht, ist die Klotzbremseinheit 1 auf der dem Spurkranz 4 des Rades 2 abgewandten Seite mit einem abstehenden Zapfen 17 versehen, auf welchem das benachbarte Ende 18 der Koppelstange 15 kugelgelenkartig gelagert ist. Auf dieselbe oder ähnliche Weise ist das andere Ende 19 der Koppelstange 15 an das Außenachslagergehäuse 16 angelenkt.

Die Hängelasche 10 ist an dem dem Bremsklotzhalter 8 abgewandten oberen Ende 20 um dieselbe Achse 14 schwenkbar mit dem Drehgestellrahmen 5 verbunden, wie die Klotzbremseinheit 1. Der Parallellenker 11 ist an dem dem Bremsklotzhalter 8 abgewandten oberen Ende 21 um eine zur gemeinsamen Schwenkachse 14 der Klotzbremseinheit 1 und der Hängelasche 10 parallele Achse 22 schwenkbar mit dem Drehgestellrahmen 5 verbunden.

Die Klotzbremseinheit 1, die Hängelasche 10 und der Parallellenker 11 sind an einer Konsole 23 schwenkbar gelagert, welche am Drehgestellrahmen 5 mittels Schrauben 24 befestigt ist.

### Bezugszeichenliste

- 1: Klotzbremseinheit
- 2: Rad
- 3: Schiene
- 4: Spurkranz
- 5: Drehgestellrahmen
- 6: Bremsklotz
- 7: Bremsklotz
- 8: Bremsklotzhalter
- 9: Gehäuse
- 10: Hängelasche
- 11: Parallellenker
- 12: oberes Ende
- 13: Radachse
- 14: Schwenkachse
- 15: Koppelstange
- 16: Außenachslagergehäuse
- 17: Zapfen
- 18: Ende
- 19: Ende
- 20: oberes Ende
- 21: oberes Ende
- 22: Schwenkachse
- 23: Konsole
- 24: Schrauben

## Patentansprüche

1. Anordnung zur beweglichen Aufhängung von Klotzbremseinheiten für Lenkachsen oder im Gleisbogen radial einstellbare Radsätze von Schienenfahrzeugen am Fahrzeug- oder Drehgestellrahmen und zu deren Abstützung in Rahmenlängsrichtung, dadurch **gekennzeichnet,** daß die Klotzbremseinheit (1) am oberen Ende (12) um eine zur Achse (13) des zugehörigen Rades (2) im wesentlichen parallele Achse (14) schwenkbar mit dem Fahrzeug- oder Drehgestellrahmen (5) und etwa in Höhe der Radachse (13) durch eine im wesentlichen senkrecht zur Radachse (13) verlaufende, seitliche Koppelstange (15) mit dem dem Rad (2) benachbarten Außenachslagergehäuse (16) verbunden ist.

2. Anordnung nach Anspruch 1, dadurch **gekennzeichnet,** daß die Klotzbremseinheit (1) einen mittels einer Hängelasche (10) pendelnd aufgehängten Bremsklotzhalter (8) aufweist, und daß die Hängelasche (10) an dem dem Bremsklotzhalter (8) abgewandten oberen Ende (20) um dieselbe Achse (14) schwenkbar mit dem Fahrzeug- oder Drehgestellrahmen (5) verbunden ist, wie die Klotzbremseinheit (1).

3. Anordnung nach Anspruch 2, dadurch **gekennzeichnet,** daß die Klotzbremseinheit (1) einen Parallellenker (11) für den Bremsklotzhalter (8) aufweist, welcher an dem dem Bremsklotzhalter (8) abgewandten oberen Ende (21) um eine zur gemeinsamen Schwenkachse (14) der Klotzbremseinheit (1) und der Hängelasche (10) parallele Achse (22) schwenkbar mit dem Fahrzeug- oder Drehgestellrahmen (5) verbunden ist.

4. Anordnung nach Anspruch 1, 2 oder 3, **gekennzeichnet** durch eine an den Fahrzeug- oder Drehgestellrahmen (5) angeschraubte Konsole (23), an welcher die Klotzbremseinheit (1) und gegebenenfalls die Hängelasche (10) und gegebenenfalls der Parallellenker (11) schwenkbar gelagert sind.

## Claims

1. Arrangement for the movable suspension of block brake units for steering axles, or wheel sets of rail vehicles that are radially adjustable in a curved track, on the vehicle or bogie frame, and for supporting them in the longitudinal direction of the frame, characterised in that at the upper end (12) the block brake unit (1) is connected pivotably about an axis (14) substantially parallel to the axis (13) of the associated wheel (2) to the vehicle or bogie frame (5) and, approximately on a level with the wheel axis (13) and by means of a lateral coupling rod (15) extending substantially perpendicularly to the wheel axis (13), to the outer axle bearing housing (16) adjacent to the wheel (2).

2. Arrangement according to claim 1, characterised in that the block brake unit (1) has a brake block holder (8) suspended in a pendulum manner by means of a suspension link (10), and in that at its upper end (20) remote from the brake block holder (8) the suspension link (10) is connected pivotably about the same axis (14) to the vehicle or bogie frame (5), as is the block brake unit (1).

3. Arrangement according to claim 2, characterised in that the block brake unit (1) has a parallel guide (11) for the brake block holder (8) which, at the upper end (21) remote from the brake block holder (8), is pivotably connected to the vehicle or bogie frame (5) about an axis (22) parallel to the common pivot axis (14) of the block brake unit (1) and the suspension link (10).

4. Arrangement according to claim 1, 2 or 3, characterised by a console (23) screwed to the vehicle or bogie frame (5) on which the block brake unit (1) and possibly the suspension link (10) and possibly the parallel guide (1) are pivotably mounted.

## Revendications

1. Agencement pour la suspension mobile d'unités de frein à sabot destinées à des essieux directeurs de véhicules sur rails ou à des essieux montés de véhicules sur rails se réglant radialement dans des courbes de voie, au châssis du véhicule ou d'un bogie, ainsi que pour le soutien de ces unités de frein à sabot dans la direction longitudinale du châssis, caractérisé en ce que l'unité de frein à sabot (1) est reliée, à l'extrémité supérieure (12), au châssis (5) du véhicule ou du bogie, de manière à pouvoir pivoter autour d'un axe (14) sensiblement parallèle à l'axe (13) de la roue associée (2), et est reliée, à peu près à hauteur de l'axe (13) de la roue, au carter (16) du palier extérieur d'essieu voisin de la roue (2), par l'intermédiaire d'une bielle de couplage latérale (15) s'étendant sensiblement de manière perpendiculaire à l'axe (13) de la roue.

2. Agencement selon la revendication 1, caractérisé en ce que l'unité de frein à sabot (1) présente un support de sabot de frein (8) suspendu de manière oscillante au moyen d'une biellette de suspension (10), et en ce que la biellette de suspension (10), à l'extrémité supérieure (20) située à l'opposé du support de sabot de frein (8), est reliée au châssis (5) du véhicule ou du bogie, de manière à pouvoir pivoter autour du même axe (14) que l'unité de frein à sabot (1).

3. Agencement selon la revendication 2, caractérisé en ce que l'unité de frein à sabot (1) présente, pour le support de sabot de frein (8), un bras oscillant parallèle (11) qui, à l'extrémité supérieure (21) située à l'opposé du support de sabot de frein (8), est relié au châssis (5) du véhicule ou du bogie, de manière à pouvoir pivoter autour d'un axe (22) parallèle à l'axe de pivotement commun (14) de l'unité de frein à sabot (1) et de la biellette de suspension (10).

4. Agencement selon la revendication 1, 2 ou 3, caractérisé par une console (23) vissée sur le châssis (5) du véhicule ou du bogie, sur laquelle sont montés pivotants l'unité de frein à sabot (1) et, le cas échéant, la biellette de suspension (10), ainsi que, le cas échéant, le bras oscillant parallèle (11).
